# EUROPÄISCHE PATENTSCHRIFT

(11) **EP 3 382 077 B1**
(45) Veröffentlichungstag und Bekanntmachung des Hinweises auf die Patenterteilung: **28.08.2019**
(21) Anmeldenummer: 17163742.4
(22) Anmeldetag: 30.03.2017
(51) Int. Cl.: D04B 37/06

(54) **KETTENWIRKMASCHINE**
WARP KNITTING MACHINE
MÉTIER À TRICOTER À CHAÎNE

(43) Veröffentlichungstag der Anmeldung: 03.10.2018
(73) Patentinhaber: Karl Mayer Textilmaschinenfabrik GmbH, 63179 Obertshausen (DE)
(72) Erfinder: Krakow, Oliver, 63067 Offenbach (DE); Bien, Thorsten, 63179 Obertshausen (DE)
(74) Vertreter: Keil & Schaafhausen Patent- und Rechtsanwälte PartGmbB

(56) Entgegenhaltungen:
- EP-A2- 2 966 205
- WO-A2-2013/167380
- DE-A1-102009 022 190

## Beschreibung

Die Erfindung betrifft eine Kettenwirkmaschine mit einem Wirkbereich, einer Steuereinrichtung, die den Wirkbereich steuert, und einer Bedienungseinrichtung, die leitungslos mit der Steuereinrichtung verbunden ist.

Eine derartige Kettenwirkmaschine ist aus CN 104131410 B bekannt.

Eine Kettenwirkmaschine benötigt üblicherweise eine Bedienungseinrichtung, mit der u.a. Einstellarbeiten vorgenommen werden können. Dies wird vielfach dadurch realisiert, dass die Bedienungseinrichtung ein Anzeige- und Eingabegerät umfasst, das innerhalb eines zur Maschine zugehörigen Schaltschranks angeordnet ist.

Wenn ein Bediener beim Einrichten der Kettenwirkmaschine bestimmte Teile der Kettenwirkmaschine beobachten muss, ist eine derartige Anordnung umständlich. Hier ist eine mobile Bedienungseinrichtung, die leitungslos mit der Steuereinrichtung verbunden ist, von Vorteil. Die Bedienungsperson kann dann die Bedienungseinrichtung mit an eine geeignete Position nehmen und dort die gewünschten oder notwendigen Einstellarbeiten vornehmen.

Wenn die Bedienungseinrichtung leitungslos mit der Steuereinrichtung verbunden ist, ist es vielfach erforderlich, eine derartige Verbindung zunächst aufzubauen. Dies gilt insbesondere dann, wenn in einer Fabrikhalle beispielsweise mehrere Kettenwirkmaschinen vorhanden sind. In diesem Fall muss die Verbindung so aufgebaut werden, dass die Bedienungseinrichtung eine bestimmte Kettenwirkmaschine ansprechen kann. Wenn die Einstellarbeiten beendet sind, muss die Verbindung wieder abgebaut werden, um zu vermeiden, dass die Bedienungsperson, die später an einer benachbarten Maschine tätig ist, immer noch eine zuvor eingestellte Maschine mit Einstelldaten beaufschlagt.

DE 10 2009 022 190 A1 zeigt eine als Spinnmaschine ausgebildete Textilmaschine, die eine Steuereinheit aufweist, die über ein Kommunikationsmittel mit einer Bedieneinheit kommuniziert. Die Bedieneinheit enthält ein Mittel zur Positionserkennung, das die Position der Bedieneinheit in Bezug zur einer Bearbeitungsstelle der Textilmaschine drahtlos erkennt. Die Mittel zur Positionserkennung können einen Sender und einen Empfänger aufweisen.

WO 2013/167380 A2 beschreibt eine Vorrichtung mit einer tragbaren Bedieneinheit für eine Gruppe von als Webmaschinen ausgebildeten Textilmaschinen. Eine Bedieneinheit ist vorgesehen, die mit Mitteln zur Erzeugung eines Identifizierungskennzeichens ausgestattet ist und die mit den einzelnen Textilmaschinen jeweils drahtlos verbunden werden kann. Empfänger und Sender an der Bedieneinheit und an der Textilmaschine sind so angepasst, dass eine Verbindung erst aufgebaut wird, wenn eine maximal zulässige Distanz zwischen der Textilmaschine und der tragbaren Bedieneinheit unterschritten wird.

EP 2 966 205 A2 zeigt eine Rundstrickmaschine mit einer Maschinensteuerungseinrichtung, die eine Schnittstelle zum drahtlosen und/oder drahtgebundenen Anschließen mobiler Eingabegeräte aufweist. Die drahtlosen Kommunikationseinrichtungen haben eine Reichweite von kleiner oder gleich 2,5 m. Die Schnittstelle kann über einen Zugangscode ansteuerbar sein.

Der Erfindung liegt die Aufgabe zugrunde, Einstellarbeiten an einer Kettenwirkmaschine einfach und sicher zu gestalten.

Diese Aufgabe wird bei einer Kettenwirkmaschine der eingangs genannten Art dadurch gelöst, dass mindestens eine Sicherheitseinrichtung an der Kettenwirkmaschine vorgesehen ist, die ein Sicherheitssignal sendet, wobei eine Verbindung zwischen der Bedienungseinrichtung und der Steuervorrichtung nur möglich ist, solange die Bedienungseinrichtung das Sicherheitssignal empfängt, wobei die Sicherheitseinrichtung eine begrenzte Reichweite aufweist, wobei die Steuereinrichtung bestimmte Funktionen der Kettenwirkmaschine sperrt, wenn sich eine Bedienungseinrichtung in der Reichweite der Sicherheitseinrichtung befindet.

Die Sicherheitseinrichtung kann damit gewährleisten, dass eine Bedienungsperson tatsächlich nur mit einer bestimmten Kettenwirkmaschine kommunizieren kann, um sie beispielsweise einzustellen. Eine Kommunikation mit einer anderen Kettenwirkmaschine ist nicht möglich, wenn die Bedienungseinrichtung das entsprechende Sicherheitssignal nicht mehr empfängt.

Die begrenzte Reichweite der Sicherheitseinrichtung ist eine relativ einfache Maßnahme, um sicherzustellen, dass die Bedienungseinrichtung das entsprechende Sicherheitssignal nur dann empfangen kann, wenn die entsprechende Bedienungsperson tatsächlich an der entsprechenden Kettenwirkmaschine tätig ist. Sobald sich die Bedienungsperson mit der Bedienungseinrichtung von der entsprechenden Kettenwirkmaschine entfernt und die Reichweite verlässt, kann die Bedienungseinrichtung das Sicherheitssignal nicht mehr empfangen und die Kommunikation zwischen der Bedienungseinrichtung und der Steuereinrichtung der Kettenwirkmaschine wird unterbrochen oder sie wird nach einer Unterbrechung nicht mehr wiederhergestellt.

Mit dem Sperren von Funktionen während sich die Bedienungseinrichtung in der Reichweite der Sicherheitseinrichtung befindet, ergibt sich ein Schutz von Bedien- oder Servicepersonen, die sich in einem Gefahrenbereich der Kettenwirkmaschine aufhalten. So kann beispielsweise ein unbeabsichtigter Maschinenstart verhindert oder blockiert werden. Die Information, ob sich eine Bedienungseinrichtung in der Reichweite der Sicherheitseinrichtung befindet, kann auf unterschiedliche Weise gewonnen werden. Eine Möglichkeit besteht darin, dass die Bedienungseinrichtung dann, wenn sie in die Reichweite gelangt und somit das Sicherheitssignal empfängt, eine entsprechende Information an die Sicherheitseinrichtung übermittelt. Eine andere Möglichkeit besteht darin, dass die Sicherheitseinrichtung selbst feststellt, dass ihr Signal von einer Bedienungseinrichtung empfangen wird. Diese Aufzählung ist nicht abschließend.

In einer vorteilhaften Ausgestaltung ist vorgesehen, dass die Sicherheitseinrichtung das Sicherheitssignal im betriebsbereiten Zustand permanent sendet. Damit entstehen keine Sicherheitslücken. Man muss nicht mehr darauf achten, dass die Sicherheitseinrichtung zunächst in einen Sicherheitsmodus versetzt wird.

Vorzugsweise ist die Reichweite einstellbar. Man kann dann die Reichweite an die Gegebenheiten in einer Fabrikhalle anpassen, in der mehrere Kettenwirkmaschinen angeordnet sind.

Vorteilhafterweise ist die Sicherheitseinrichtung mit der Kettenwirkmaschine verbunden. Dies hält das Risiko von Fehlern klein, weil man die Sicherheitseinrichtung nicht von der Kettenwirkmaschine entfernen kann. Unter "verbunden" soll auch verstanden werden, dass die Sicherheitseinrichtung auf der Kettenwirkmaschine aufliegt oder auf andere Weise an der Kettenwirkmaschine positioniert wird.

In einer vorteilhaften Ausgestaltung sind mehrere Sicherheitseinrichtungen vorgesehen, die an verschiedenen Positionen an der Kettenwirkmaschine angeordnet sind. Dies ist insbesondere dann von Vorteil, wenn die Reichweite kleiner ist als die Abmessung der Kettenwirkmaschine. Man kann dann alle Bereiche der Kettenwirkmaschine mit der Bedienungseinrichtung erreichen, ohne dass es notwendig ist, die Reichweite einer einzelnen Steuereinrichtung zu vergrößern.

Hierbei ist bevorzugt, dass mindestens eine Sicherheitseinrichtung zusätzlich zum Sicherheitssignal Informationen sendet, die ihrer Position an der Kettenwirkmaschine zugeordnet sind. Wenn die Kettenwirkmaschine beispielsweise als Multiaxialmaschine ausgebildet ist, die mehrere Leger aufweist, dann sind an den Legern andere Einstellarbeiten vorzunehmen, als im Wirkbereich. Die positionsbezogenen Informationen können dann verwendet werden, um an den Legern nur solche Einrichtungsmöglichkeiten anzuzeigen, die den Leger betreffen, und am Wirkbereich nur solche Einrichtungsmöglichkeiten, die den Wirkbereich betreffen. In einem solchen Fall kann es von Vorteil sein, wenn sich die Reichweiten der unterschiedlichen Sicherheitseinrichtungen nicht überlappen.

Vorteilhafterweise sendet mindestens eine Sicherheitseinrichtung zusätzlich zum Sicherheitssignal Informationen, die einem aktuellen Betriebszustand der Kettenwirkmaschine zugeordnet sind. Wenn sich beispielsweise die Kettenwirkmaschine im "Einrichtbetrieb" befindet, können passende Einrichtdialoge angezeigt werden.

In einer vorteilhaften Ausgestaltung ist vorgesehen, dass die Sicherheitseinrichtung als Kommunikationsvermittlungseinrichtung ausgebildet ist und das Sicherheitssignal Kommunikationsaufbaudaten enthält. Das Sicherheitssignal wird in diesem Fall zwar etwas komplizierter, weil es mehr Informationen enthält. Die Bedienungsperson kann aber entlastet werden, weil sie die Kommunikationsaufbaudaten nicht mehr in die Bedienungseinrichtung eingeben muss.

Vorzugsweise ist die leitungslose Verbindung eine WLAN-Verbindung und die Kommunikationsaufbaudaten enthalten Zugangsdaten für einen der Kettenwirkmaschine zugeordneten Anschlusspunkt. Eine WLAN-Verbindung, also eine "Wireless Local Area Network-Verbindung" ist ein eingeführter Standard. Man benötigt hier für einen Verbindungsaufbau in der Regel Zugangsdaten in Form eines Benutzernamens und eines Passworts. Der Anschlusspunkt ist einer speziellen Kettenwirkmaschine zugeordnet, so dass man über den Benutzernamen und das Passwort eine bestimmte Kettenwirkmaschine eindeutig identifizieren kann. Ein Anschlusspunkt einer normalen WLAN-Verbindung hat aber üblicherweise eine relativ große Reichweite, die mehrere zehn Meter oder sogar hundert Meter umfasst, so dass dann, wenn die Bedienungsperson es versäumt, die WLAN-Verbindung nach erfolgten Einstellarbeiten zu trennen, immer das Risiko besteht, dass die Bedienungsperson beim Einstellen einer weiteren Maschine immer noch die zuvor eingestellte Maschine beeinflusst. Mit dem Sicherheitssignal ist dieses Risiko ganz erheblich vermindert. Die WLAN-Verbindung wird automatisch eingerichtet und, wenn die Bedienungseinrichtung aus der Reichweite der Sicherheitseinrichtung heraus bewegt wird, auch automatisch wieder getrennt.

Vorzugsweise ist die Bedienungseinrichtung ein mobiles Endgerät, insbesondere in Form eines Mobiltelefons oder eines Tablet-PCs. Derartige mobile Endgeräte weisen eine Anzeigemöglichkeit in Form eines Displays auf. Ferner ist eine Eingabemöglichkeit gegeben, beispielsweise in Form einer Tastatur oder in Form eines berührungsempfindlichen Bildschirms.

Hierbei ist bevorzugt, dass das mobile Endgerät eine Anwendung aufweist, die eine Verbindung zu der Steuereinrichtung nur dann herstellt und aufrechterhält, solange sie das Sicherheitssignal erhält. Eine derartige Anwendung, die oft auch als "App" bezeichnet wird, arbeitet dann als Sicherheitsfunktion, um sicherzustellen, dass Einstellarbeiten an der Kettenwirkmaschine nur dann vorgenommen werden können, wenn die Bedienungseinrichtung innerhalb der Reichweite der Sicherheitseinrichtung positioniert ist.

Die Erfindung wird im Folgenden anhand von bevorzugten Ausführungsbeispielen in Verbindung mit der Zeichnung beschrieben. Hierin zeigen:
- Fig. 1: eine stark schematisierte Darstellung einer Kettenwirkmaschine,
- Fig. 2: eine Draufsicht auf die Kettenwirkmaschine nach Fig. 1,
- Fig. 3: eine Draufsicht auf die Kettenwirkmaschine einer abgewandelten Ausführungsform und
- Fig.4: eine Draufsicht auf eine Kettenwirkmaschine in Form einer Multiaxialmaschine.

Fig. 1 und 2 zeigen rein schematisch eine Kettenwirkmaschine 1 mit einem Wirkbereich 2 und einer Steuereinrichtung 3. Die Steuereinrichtung 3 steuert den Wirkbereich 2. Die Steuereinrichtung 3 ist mit einem Display 4 und Bedienelementen 5 versehen, so dass eine Bedienungsperson gewisse Einstellarbeiten an der Kettenwirkmaschine 1 vornehmen kann.

Um Einstell- oder Bedienungstätigkeiten an anderer Position vornehmen zu können, ist eine Bedienungseinrichtung 6 vorhanden (Fig. 2), die leitungslos mit der Steuereinrichtung 3 verbunden ist. Die leitungslose Verbindung erfolgt im vorliegenden Fall über eine WLAN Verbindung, also ein "Wireless Local Area Network"-Verbindung. Hierzu weist die Kettenwirkmaschine 1 an ihrem Maschinengestell 7 eine Antenne 8 auf und die Bedienungseinrichtung weist eine entsprechende Antenne 9 auf. Die Antennen 8, 9 sind hier als Elemente dargestellt, die außen an den Maschinenrahmen 7 bzw. an die Bedienungseinrichtung 6 angesetzt sind. Die Antennen 8, 9 können aber auch in den Maschinenrahmen 7 bzw. die Bedienungseinrichtung 6 integriert sein.

Zusätzlich weist die Kettenwirkmaschine 1 eine Sicherheitseinrichtung 10 auf, die ebenfalls mit einer Antenne 11 versehen ist. Die Sicherheitseinrichtung 10 sendet im betriebsbereiten Zustand, also wenn sie eingeschaltet ist bzw. wenn die Kettenwirkmaschine 1 eingeschaltet ist und damit auch die Sicherheitseinrichtung 10 mit elektrischer Energie versorgt wird, ein Sicherheitssignal aus. Dieses Sicherheitssignal wird permanent ausgesendet.

Mit einem gestrichelt dargestellten Kreis 12 ist die Reichweite der Sicherheitseinrichtung 10 begrenzt. Sie ist einstellbar, so dass man die Reichweite an verschiedene Gegebenheiten anpassen kann. Die Sicherheitseinrichtung ist in den Ausführungsbeispielen der Fig. 1 bis 3 mit der Kettenwirkmaschine 1, genauer gesagt mit dem Maschinengestell 7 der Kettenwirkmaschine 1 verbunden.

Die Bedienungseinrichtung 6 weist eine Antenne 11a zum Empfang des Sicherheitssignals auf. Die Antenne 11a ist hier als getrenntes Element dargestellt. Üblicherweise wird aber die Funktion der Antenne 11a auch von der Antenne 9 übernommen.

Die Bedienungseinrichtung 6 kann nun eine Verbindung zur Steuereinrichtung 3 nur dann herstellen, wenn sie das Sicherheitssignal von der Sicherheitseinrichtung 10 empfängt. Die Bedienungseinrichtung 6 muss sich also innerhalb der durch den Kreis 12 dargestellten Reichweite befinden, damit eine Bedienungsperson Einstellarbeiten an der Kettenwirkmaschine 1 vornehmen kann. Sobald die Bedienungsperson sich mit der Bedienungseinrichtung 6 aus dem Kreis 12 herausbewegt, wird die Verbindung zwischen der Bedienungseinrichtung 6 und der Steuereinrichtung 3 unterbrochen, so dass sichergestellt ist, dass die Bedienungsperson nicht versehentlich weitere Einstellarbeiten vornehmen kann, was beispielsweise dann passieren kann, wenn die Bedienungsperson zu einer anderen Kettenwirkmaschine geht und dort weitere Einstellarbeiten vornehmen möchte. Man kann vorsehen, dass die Kettenwirkmaschine 1 stoppt, wenn die Verbindung unterbrochen wird und sich die Kettenwirkmaschine 1 im Einstellbetrieb befindet. Die Kettenwirkmaschine 1 wird beispielsweise nicht gestoppt, wenn die Verbindung unterbrochen wird und die Kettenwirkmaschine im Produktionsbetrieb arbeitet.

Man kann die Sicherheitseinrichtung auch für eine Kontrolle in umgekehrter Richtung nutzen. Wenn die Bedienungseinrichtung 6 in die Reichweite der Sicherheitseinrichtung 10 gelangt, dann kann die Steuereinrichtung 3 bestimmte Funktionen der Kettenwirkmaschine sperren. Beispielsweise kann die Steuereinrichtung 3 einen Betrieb oberhalb einer gewissen Drehzahl sperren und nur eine Funktion im Kriechgang zulassen. Damit wird das Risiko einer Gefährdung der Bedienungsperson klein gehalten.

In Fig. 2 ist eine Ausgestaltung dargestellt, bei der eine einzelne Sicherheitseinrichtung 10 die gesamte Länge des Wirkbereichs 2 abdeckt, also den gesamten Raum, in dem sich eine Bedienungsperson aufhalten kann, um Einstellarbeiten vorzunehmen. Dies hat zur Folge, dass der Bereich, innerhalb dessen die Bedienungseinrichtung 6 eine Verbindung zur Steuereinrichtung 3 aufbauen kann, in eine Richtung quer zum Maschinengestell 7 relativ groß wird.

Um dies zu verhindern, kann man auch, wie in Fig. 3 dargestellt, mehrere Sicherheitseinrichtungen 10a, 10b, 10c am Maschinengestell 7 anordnen. Jede Sicherheitseinrichtung 10a, 10b, 10c hat dann eine entsprechend kleinere Reichweite, die durch die Kreise 12a, 12b, 12c dargestellt ist. Die Reichweiten überlappen sich geringfügig. Die Überlappung kann auch größer sein als dargestellt. Der Bereich, in dem sich die Bedienungseinrichtung 6 befinden muss, um eine Verbindung mit der Steuereinrichtung 3 aufbauen zu können, und der außerhalb des Maschinenrahmens liegt, wird dadurch erheblich kleiner.

Wie oben erwähnt, wird im vorliegenden Ausführungsbeispiel die Verbindung zwischen der Bedienungseinrichtung 6 und der Steuereinrichtung 3 durch eine WLAN-Verbindung hergestellt. In diesem Fall kann die Sicherheitseinrichtung 10 als Kommunikationsvermittlungseinrichtung ausgebildet sein, die mit dem Sicherheitssignal auch Kommunikationsaufbaudaten übermittelt. Diese Kommunikationsaufbaudaten sind beispielsweise eine Benutzerkennung, die jeder Kettenwirkmaschine 1 einzeln zugeordnet ist, und ein entsprechendes Passwort. Die entsprechenden Kommunikationsaufbaudaten können an die Bedienungseinrichtung 6 übermittelt werden, so dass eine WLAN-Verbindung hergestellt werden kann, ohne dass die Bedienungsperson die entsprechenden Zugangsdaten getrennt eingeben muss. Das Sicherheitssignal kann auch nur aus den Kommunikationsaufbaudaten bestehen.

Dadurch, dass die Kommunikationsaufbaudaten nur mit einer begrenzten Reichweite gesendet werden, kann, wie oben erläutert, eine Verbindung zwischen der Bedienungseinrichtung 6 und der Steuereinrichtung 3 nur dann zustande kommen, wenn die Bedienungseinrichtung 6 dicht genug an der Kettenwirkmaschine 1 angeordnet wird. Damit wird sichergestellt, dass eine Bedienungsperson, die Einstellarbeiten an einer bestimmten Kettenwirkmaschine vornehmen möchte, tatsächlich nur Einstellarbeiten an dieser Kettenwirkmaschine vornehmen kann und nicht an einer anderen Kettenwirkmaschine, auch wenn die andere Kettenwirkmaschine relativ eng benachbart angeordnet ist.

Die Verwendung von mehreren Sicherheitseinrichtungen kann insbesondere bei größeren Maschinen ausgenutzt werden, was anhand von Fig. 4 erläutert werden soll.

Fig. 4 zeigt eine Kettenwirkmaschine 1' in Form einer Multiaxialmaschine. Die Kettenwirkmaschine 1' weist einen Verfestigungsabschnitt 13 und mehrere Leger 14a, 14b und 14c auf.

Die Sicherheitseinrichtungen 10a, 10b, 10c, 10d sind nun so angeordnet, das sich die durch Kreise 12a, 12b, 12c, 12d dargestellten Reichweiten nicht überlappen. Allerdings ist jede Sicherheitseinrichtung 10a, 10b, 10c, 10d einem bestimmten Bereich der Kettenwirkmaschine 1' zugeordnet.

Dies kann man ausnutzen, indem mindestens eine der Sicherheitseinrichtungen 10a, 10b, 10c, 10d zusätzlich zum Sicherheitssignal Informationen sendet, die der Position der entsprechenden Sicherheitseinrichtung 10a, 10b, 10c, 10d an der Kettenwirkmaschine 1 zugeordnet sind. Wenn beispielsweise die Bedienungseinrichtung 6 in die Reichweite der Sicherheitseinrichtung 10b gelangt, die dem Leger 14a zugeordnet ist, dann werden auf der Bedienungseinrichtung 6 nur Einstellmöglichkeiten angezeigt, die sich auf den Leger 14a beziehen. In einer Position in der Reichweite der Sicherheitseinrichtung 10b kann die Bedienungsperson ohnehin nur Einstellarbeiten am Leger 14a vornehmen.

Die Bedienungseinrichtung 6 kann, wie dies in Fig. 2 dargestellt ist, als mobiles Endgerät ausgebildet sein, beispielsweise in Form eines Mobiltelefons oder eines Tablet-PC. Die Bedienungseinrichtung weist eine Anzeige 15 und Bedienungselemente 16 auf. Die Anzeige kann dem Display 4 der Steuereinrichtung 3 entsprechen. Sie kann aber auch anders ausgebildet sein. Die Bedienungselemente 16 können den Bedienungselementen 5 der Steuereinrichtung 3 entsprechen. Es können aber auch andere Bedienungselemente 16 vorgesehen sein. Man kann zusätzlich oder anstelle der Bedienungselemente 16 auch einen berührungsempfindlichen Bildschirm verwenden, um Einstellinformationen eingeben zu können.

Das Bediengerät 6 weist eine Anwendung auf, eine so genannte "APP", die permanent überprüft, ob sich die Bedienungseinrichtung 6 in der Reichweite der Sicherheitseinrichtung 10 bzw. der Sicherheitseinrichtungen 10a, 10b, 10c, 10d befindet. Nur in diesem Fall baut die Anwendung die Verbindung zur Steuereinrichtung 3 auf. Wenn das Sicherheitssignal nicht mehr empfangen wird, wird die Verbindung zur Steuereinrichtung 3 unterbrochen. In manchen Fällen wird die Verbindung zwischen der Bedienungseinrichtung 6 und der Steuereinrichtung 3 auch auf andere Weise, beispielsweise externe Einflüsse, unterbrochen. In diesem Fall verhindert die Anwendung in der Bedienungseinrichtung 6, dass die Verbindung wieder aufgebaut wird, wenn das Sicherheitssignal vom Bediengerät 6 nicht mehr empfangen wird.

Die Anwendung kann auch entsprechende Anzeigeseiten an die Anzeigeeinrichtung 15 der Bedienungseinrichtung 6 übertragen. Wie oben erwähnt, können diese Anzeigeseiten dann positionsabhängig aufgebaut werden oder auch situationsabhängig. Befindet sich beispielsweise die Kettenwirkmaschine im "Einrichtbetrieb", so könnten passende Einrichtdialoge angezeigt werden, sobald sich eine Bedienungsperson der Kettenwirkmaschine 1, 1' nähert.

## Patentansprüche

1. Kettenwirkmaschine (1, 1') mit einem Wirkbereich (2), einer Steuereinrichtung (3), die den Wirkbereich (2) steuert, und einer Bedienungseinrichtung (6), die leitungslos mit der Steuereinrichtung (3) verbunden ist, **dadurch gekennzeichnet, dass** mindestens eine Sicherheitseinrichtung (10, 10a, 10b, 10c, 10d) an der Kettenwirkmaschine vorgesehen ist, die ein Sicherheitssignal sendet, wobei eine Verbindung zwischen der Bedienungseinrichtung (6) und der Steuereinrichtung (3) nur möglich ist, solange die Bedienungseinrichtung (6) das Sicherheitssignal empfängt, wobei die Sicherheitseinrichtung (10, 10a, 10b, 10c, 10d) eine begrenzte Reichweite aufweist und die Steuereinrichtung (3) bestimmte Funktionen der Kettenwirkmaschine sperrt, wenn sich eine Bedienungseinrichtung (6) in der Reichweite der Sicherheitseinrichtung (10, 10a, 10b, 10c, 10d) befindet.

2. Kettenwirkmaschine nach Anspruch 1, **dadurch gekennzeichnet, dass** die Sicherheitseinrichtung (10, 10a, 10b, 10c, 10d) das Sicherheitssignal im betriebsbereiten Zustand permanent sendet.

3. Kettenwirkmaschine nach Anspruch 1 oder 2, **dadurch gekennzeichnet, dass** die Reichweite einstellbar ist.

4. Kettenwirkmaschine nach einem der Ansprüche 1 bis 3, **dadurch gekennzeichnet, dass** die Sicherheitseinrichtung (10, 10a, 10b, 10c, 10d) mit der Kettenwirkmaschine (1, 1') verbunden ist.

5. Kettenwirkmaschine nach einem der Ansprüche 1 bis 4, **dadurch gekennzeichnet, dass** mehrere Sicherheitseinrichtungen (10, 10a, 10b, 10c, 10d) vorgesehen sind, die an verschiedenen Positionen an der Kettenwirkmaschine (1, 1') angeordnet sind.

6. Kettenwirkmaschine nach Anspruch 5, **dadurch gekennzeichnet, dass** mindestens eine Sicherheitseinrichtung zusätzlich zum Sicherheitssignal Informationen sendet, die ihrer Position an der Kettenwirkmaschine (1, 1') zugeordnet sind.

7. Kettenwirkmaschine nach einem der Ansprüche 1 bis 6, **dadurch gekennzeichnet, dass** mindestens eine Sicherheitseinrichtung (10, 10a, 10b, 10c, 10d) zusätzlich zum Sicherheitssignal Informationen sendet, die einem aktuellen Betriebszustand der Kettenwirkmaschine (1, 1') zugeordnet sind.

8. Kettenwirkmaschine nach einem der Ansprüche 1 bis 7, **dadurch gekennzeichnet, dass** die Sicherheitseinrichtung (10, 10a, 10b, 10c, 10d) als Kommunikationsvermittlungseinrichtung ausgebildet ist und das Sicherheitssignal Kommunikationsaufbaudaten enthält.

9. Kettenwirkmaschine nach Anspruch 8, **dadurch gekennzeichnet, dass** die leitungslose Verbindung eine WLAN-Verbindung ist und die Kommunikationsaufbaudaten Zugangsdaten für einen der Kettenwirkmaschine zugeordneten Anschlusspunkt enthalten.

10. Kettenwirkmaschine nach einem der Ansprüche 1 bis 9, **dadurch gekennzeichnet, dass** die Bedienungseinrichtung (6) ein mobiles Endgerät ist, insbesondere in Form eines Mobiltelefons oder eines Tablet-PC.

11. Kettenwirkmaschine nach Anspruch 10, **dadurch gekennzeichnet, dass** das mobile Endgerät (6) eine Anwendung aufweist, die eine Verbindung zu der Steuereinrichtung (3) nur dann herstellt und aufrechterhält, solange sie das Sicherheitssignal erhält.

## Claims

1. Warp-knitting machine (1, 1') having a knitting region (2), a controller installation (3) which controls the knitting region (2), and an operating installation (6) which is connected wirelessly to the controller installation (3), **characterized in that** at least one security installation (10, 10a, 10b, 10c, 10d) which emits a security signal is provided at the warp knitting machine, wherein a connection between the operating installation (6) and the controller installation (3) is only possible as long as the operating installation (6) receives the security signal, wherein the security installation (10, 10a, 10b, 10c, 10d) has a limited coverage area and the controller installation (3) blocks specific functions of the warp-knitting machine when an operating installation (6) is located within the coverage area of the security installation (10, 10a, 10b, 10c, 10d).

2. Warp-knitting machine according to Claim 1, **characterized in that** the security installation (10, 10a, 10b, 10c, 10d) permanently emits the security signal in the operationally ready state.

3. Warp-knitting machine according to Claim 2, **characterized in that** the coverage area is adjustable.

4. Warp-knitting machine according to one of Claims 1 to 3, **characterized in that** the security installation (10, 10a, 10b, 10c, 10d) is connected to the warp-knitting machine (1, 1').

5. Warp-knitting machine according to one of Claims 1 to 4, **characterized in that** a plurality of security installations (10, 10a, 10b, 10c, 10d) which are disposed at various positions on the warp-knitting machine (1, 1') are provided.

6. Warp-knitting machine according to Claim 5, **characterized in that** at least one security installation in addition to the security signal emits items of information which are assigned to the position of said security installation on the warp-knitting machine (1, 1').

7. Warp-knitting machine according to one of Claims 1 to 67, **characterized in that** at least one security installation (10, 10a, 10b, 10c, 10d) in addition to the security signal emits items of information which are assigned to a current operating state of the warp-knitting machine (1, 1').

8. Warp-knitting machine according to one of Claims 1 to 7, **characterized in that** the security installation (10, 10a, 10b, 10c, 10d) is configured as a communications hub and the security signal includes communications set-up data.

9. Warp-knitting machine according to Claim 8, **characterized in that** the wireless connection is a WLAN connection, and the communications set-up data includes access data for a connection point that is assigned to the warp-knitting machine.

10. Warp-knitting machine according to one of Claims 1 to 9, **characterized in that** the operating installation (6) is a mobile terminal device, in particular in the form of a mobile phone or of a tablet computer.

11. Warp-knitting machine according to Claim 10, **characterized in that** the mobile terminal device (6) has an application software which establishes a connection to the controller installation (3) and maintains said connection only as long as said application software receives the security signal.

## Revendications

1. Métier à tricoter à chaîne (1', 1') comportant une zone d'action (2), un dispositif de commande (3) qui contrôle la zone d'action (2), et un dispositif de manoeuvre (6) qui est connecté sans câble au dispositif de commande (3), **caractérisé en ce qu'**il est prévu au niveau du métier à tricoter à chaîne au moins un dispositif de sécurité (10, 10a, 10b, 10c, 10d) qui envoie d'un signal de sécurité, une connexion entre le dispositif de manoeuvre (6) et le dispositif de commande (3) n'étant possible que tant que le dispositif de manoeuvre (6) reçoit le signal de sécurité, le dispositif de sécurité (10, 10a, 10b, 10c, 10d) présentant une portée limitée et le dispositif de commande (3) bloquant certaines fonctions du métier à tricoter à chaîne si un dispositif de manoeuvre (6) se trouve dans la portée du dispositif de sécurité (10, 10a, 10b, 10c, 10d).

2. Métier à tricoter à chaîne selon la revendication 1, **caractérisé en ce que** le dispositif de sécurité (10, 10a, 10b, 10c, 10d) envoie le signal de sécurité en permanence en état de disponibilité opérationnelle.

3. Métier à tricoter à chaîne selon la revendication 1 ou 2, **caractérisé en ce que** la portée est réglable.

4. Métier à tricoter à chaîne selon une des revendications 1 à 3, **caractérisé en ce que** le dispositif de sécurité (10, 10a, 10b, 10c, 10d) est connecté au métier à tricoter à chaîne (1, 1').

5. Métier à tricoter à chaîne selon une des revendications 1 à 4, **caractérisé en ce qu'**il est prévu plusieurs dispositifs de sécurité (10, 10a, 10b, 10c, 10d) qui sont disposés à différentes positions au niveau du métier à tricoter à chaîne (1, 1').

6. Métier à tricoter à chaîne selon la revendication 5, **caractérisé en ce qu'**au moins un dispositif de sécurité envoie, en plus du signal de sécurité, des informations qui sont associées à sa position au niveau du métier à tricoter à chaîne (1, 1').

7. Métier à tricoter à chaîne selon une des revendications 1 à 6, **caractérisé en ce qu'**au moins un dispositif de sécurité (10, 10a, 10b, 10c, 10d) envoie, en plus du signal de sécurité, des informations qui sont associées à un état de fonctionnement actuel du métier à tricoter à chaîne (1, 1').

8. Métier à tricoter à chaîne selon une des revendications 1 à 7, **caractérisé en ce que** le dispositif de sécurité (10, 10a, 10b, 10c, 10d) est réalisé sous forme d'un dispositif de mise en communication et que le signal de sécurité contient des données d'établissement de communication.

9. Métier à tricoter à chaîne selon la revendication 8, **caractérisé en ce que** la connexion sans câble est une connexion WLAN et que les données d'établissement de communication contiennent des données d'accès pour un point de raccordement associé au métier à tricoter à chaîne.

10. Métier à tricoter à chaîne selon une des revendications 1 à 9, **caractérisé en ce que** le dispositif de manoeuvre (6) est un terminal mobile, en particulier sous forme d'un téléphone mobile ou d'une tablette PC.

11. Métier à tricoter à chaîne selon la revendication 10, **caractérisé en ce que** le terminal mobile (6) présente une application qui n'établit et ne maintient une connexion avec le dispositif de commande (3) que tant qu'elle reçoit le signal de sécurité.
